# EUROPÄISCHE PATENTSCHRIFT

(11) **EP 2 754 785 B1**
(45) Veröffentlichungstag und Bekanntmachung des Hinweises auf die Patenterteilung: **25.05.2016**
(21) Anmeldenummer: 14151125.3
(22) Anmeldetag: 14.01.2014
(51) Int. Cl.: E05B 1/00, E05B 5/00, E06B 3/82

(54) **Haustür-Türblatt**
House door leaf
Vantail de porte de bâtiment

(30) Priorität: 14.01.2013 DE 202013100190 U
(43) Veröffentlichungstag der Anmeldung: 16.07.2014
(73) Patentinhaber: Hörmann KG Eckelhausen, 66625 Nohfelden / Eckelhausen (DE)
(72) Erfinder: Beier, Peter, 66625 Nohfelden (DE)
(74) Vertreter: Kastel, Stefan

(56) Entgegenhaltungen:
- EP-A1- 2 317 036
- DE-U- 7 209 978
- Alfons Oebbeke: "Flächenbündiger Türdrücker für flächenbündige Türen", , 15. Mai 2009 (2009-05-15), XP055115505, Gefunden im Internet: URL:http://www.baulinks.de/webplugin/2009/ 0821.php4 [gefunden am 2014-04-28]

## Beschreibung

Die Erfindung betrifft ein Haustür-Türblatt mit einem ersten Paneel, das die Außenseite bildet, einem zweiten Paneel, das die Innenseite bildet, und einem Türblattrahmen, auf oder an dem die Paneele gehalten sind, wobei das erste Paneel eine in einen von den Paneelen und dem Türblattrahmen aufgespannten Hohlraum hinein eingebuchtete Griffvertiefung oder Mulde und einen Haustürgriff in oder an der Mulde hat, wobei die Mulde im Bereich eines zu hintergreifenden Greifbereichs des Griffes eine Abrundung zum Erleichtern des Einführens von Fingern in die Griffvertiefung oder Mulde aufweist.

Die Erfindung betrifft eine Weiterentwicklung von Haustür-Türblättern, wie sie in der nicht vorveröffentlichten deutschen Patentanmeldung 10 2012 106 345.1 und in der nicht vorveröffentlichten europäischen Patentanmeldung, Anmeldenummer EP 12185 538.1 gezeigt und beschrieben worden sind.

In diesen Patentanmeldungen sind Verfahren zum Herstellen von Türblättern für Haustüren sowie damit herstellbare Haustür-Türblätter gezeigt und beschrieben worden.

Damit lassen sich optisch hochwertige Haustür-Türblätter mit hervorragenden Wärmedämmwerten und hohem Einbruchschutz herstellen.

DE 72 09 978 U offenbart eine Einlassmuschel mit hinterschnittenem Griffsteg, wobei der Griff gebogen ist und sich hervorwölbt. Die Einlassmuschel weist ein in ein Außenteil eingesetztes Innenteil mit einem gewölbten Boden 11 auf.

Aus EP 2 317 036 A1 ist ein Muschelgriff mit Drücker bekannt, welcher tiefer in einer Oberfläche einer Türplatte versenkbar ist. Zu diesem Zweck weist der Griff eine Rückwand und Seitenwände auf, welche die Rückwand umgeben und im Wesentlichen rechtwinklig von dieser abragen.

Auf der Webseite http://www.baulinks.de/webplugin/2009/0821.php4 wurde am 15. Mai 2009 die Macchina-Griffmuschel offenbart, diese umfasst alle Merkmale des Oberbegriffs des Anspruchs 1.

Aufgabe der Erfindung ist es, ein verbessertes Türblatt mit einer besseren Handhabbarkeit und der Möglichkeit eines anspruchsvollen Designs bei gleichzeitig gutem Dämmwert zu schaffen.

Zum Lösen dieser Aufgabe wird ein Türblatt gemäß dem unabhängigen Anspruch vorgeschlagen.

Dadurch, dass die Griffvertiefung oder Mulde auf einer dem Greifbereich gegenüberliegenden Seite des Griffes in einem Auslaufbereich weiter über den Griff hinaus geführt ist, ist insbesondere eine einfache Reinigung möglich, da die Griffvertiefung oder Mulde keine schwer zugänglichen Ecken aufweist.

Dass die Griffvertiefung oder Mulde auf der gegenüberliegenden Seite des Griffes in dem Auslaufbereich mit einer Abschrägung zu der Paneelaußenebene hin ausläuft hat den Vorteil, dass Kanten vermieden werden und dass von außen auftreffende flüssige Verschmutzungen ungehindert ablaufen können. Vorteilhafte Ausgestaltungen der Erfindung sind Gegenstand der Unteransprüche.

Vorteilhaft weist das Türblatt wenigstens eine Dicke von 8 cm, insbesondere wenigstens 10 cm auf, wobei die Griffvertiefung oder Mulde wenigstens im Bereich des Greifbereichs eine Tiefe von wenigstens 4 cm, insbesondere wenigstens 6 cm aufweist. Durch ein derartiges Größenverhältnis von wenigstens 2:1 ist eine ausreichende Stabilität der Tür gewährleistet. Darüber hinaus ist der Greifbereich in dieser Größenordnung tief genug, um ein einfaches Hintergreifen des Griffs zu erlauben.

Ein Querschnitt des Greifbereichs kann die Form eines Kreisausschnitts, eines Parabelausschnitts oder eines Hyperbelausschnitts haben. Durch derartige, weiche Übergänge wird eine Hand eines Benutzers geführt. Kanten, an denen Verletzungsgefahr besteht, werden vermieden.

Die Erfindung wird nachfolgend anhand der beigefügten Zeichnungen, welche Ausführungsbeispiele der Erfindung schematisch zeigen, näher erläutert. Darin zeigt:
- Fig. 1: eine Vorderansicht auf eine Außenseite einer ersten Ausführungsform einer Haustür mit Zarge und Türblatt,
- Fig. 2: eine vergrößerte Darstellung des Bereichs eines Griffs bei dem Türblatt von Fig. 1;
- Fig. 3: eine schematische Draufsicht auf das Türblatt; und
- Fig. 4: einen Schnitt durch die Außenseite im Bereich des Griffs;
- Fig. 4a: eine Draufsicht auf einen Griffeinsatz zur Herstellung des Türblatts;
- Fig. 4b: einen Schnitt durch den Griffeinsatz entlang der Linie C-C aus Fig. 4b;
- Fig. 5: eine teilweise perspektivische Ansicht auf das Türblatt;
- Fig. 6: eine weitere Ansicht auf eine weitere Ausführungsform des Türblatts;
- Fig. 7, 8: eine Zusammenstellung von unterschiedlichen Ausführungsformen mit unterschiedlichen Griff-Formen und unterschiedlichen Motiven der Außenseite.

Die in den Figuren dargestellte Haustür 10 hat eine Zarge 12 und ein darin schwenkbar gehaltenes Türblatt 14. Das Türblatt 14 ist nach einem der Verfahren hergestellt, wie sie in der nicht vorveröffentlichten deutschen Patentanmeldung 10 2012 106 345.1 und in der nicht vorveröffentlichten europäischen Patentanmeldung, Anmeldenummer EP 12 185 538.1 gezeigt und beschrieben worden sind.

Demnach hat das Türblatt ein die Außenseite bildendes erstes Paneel 16, insbesondere aus einem Leichtmetall, ein die Innenseite bildendes zweites Paneel (nicht dargestellt) und einen Türblattrahmen (nicht dargestellt), der zumindest teilweise aus faserverstärktem Kunststoff gebildet ist. Durch die Paneele 16 und den Türblattrahmen wird ein Hohlraum 18 aufgespannt, der vollständig mit einem wärmeisolierenden Material ausgeschäumt ist (z.B. PU-Schaum).

Die Dicke des Türblatts beträgt wenigstens 8 cm, vorzugsweise wenigstens 10 cm.

Das Außenpaneel 16 weist eine konkave Mulde 20 auf, in oder an der ein Griff 22 angebracht ist.

Die Mulde ist im Bereich einer Seite des Griffes abgerundet ausgebildet.

Die Tiefe der Mulde 20 im Bereich des Griffes beträgt wenigstens 5 cm, insbesondere wenigstens 6 cm.

Die Mulde 20 weist einen abgerundeten Endbereich - Abrundung 26 - auf, der ein Einführen der Hand in die Griffmulde hinter den Griff 22 erleichtert. Bei einer Ausführungsform weist die Mulde 20 auf einer anderen Seite des Griffs 22 einen abgeschrägten Bereich - Schräge 28 - auf, mit dem die Mulde 22 schräg zu der Breitseite 30 hin ausläuft. Seitenwandungen 32 sind vorzugsweise in Dickenrichtung weisend angeordnet (im Wesentlichen senkrecht zur Breitseite).

Vorzugsweise ist die Mulde 20 länglich ausgebildet.

Vorzugsweise weist der Griff 22 eine Griffplatte 24 auf, die bündig mit der die Außenseite bildenden Breitseite des Paneels 16 angeordnet ist.

Vorzugsweise erstreckt sich die längliche Mulde von oben nach unten. Vorzugsweise ist dabei der abgerundete Bereich oberhalb des Griffes angeordnet.

Vorzugsweise ist die Griffplatte 24 allseits beabstandet von der Muldenberandung angeordnet.

Insbesondere wird ein flächenbündiger Griff mit Griffvertiefung im Türblatt geschaffen. Die exklusiven Türgriffe 22 aus Aluminium oder Edelstahl fügen sich harmonisch in das flächenbündige Türblatt 14 ein. Die Griffvertiefung oder Mulde ist unauffällig im Türblatt integriert und bietet neben vielfältigen neuen Designmöglichkeiten auch beste Handhabbarkeit. Das Einführen der Hände in die Griffmulde 20 wird durch die Abrundung 26 unterstützt. Durch die besondere Tiefe der Mulde lassen sich die Griffe in jeder Situation, auch mit dicken Handschuhen oder dergleichen, leicht hintergreifen. Aufgrund der großen Dicke des Türblattes 14 und der Herstellung durch Ausschäumen ist trotz dieser tiefen Mulde ein hervorragender U-Wert - bis zu 0,45 W/(m2K) - zu erreichen.

Zur Herstellung des Türblatts 14 kann eine vorgefertigte Griffmulde 20 verwendet werden, wie sie in den Fig. 4a und 4b gezeigt ist. Ränder 40 der Griffmulde 20 werden von dem ersten Paneel 16 überdeckt, so dass sich die Griffmulde 20 nahtlos in eine Öffnung des Paneels 16 einfügt.

Wie in den Fig. 4a und 4b gezeigt, können die Seitenwandungen 32 gegenüber der Senkrechten auf die Paneelaußenebene geneigt sein, insbesondere um einen Winkel zwischen 1 und 10 Grad.

Zur Befestigung des Griffs 22 weist die vorgefertigte Griffmulde 20 Gewindeöffnungen 42 auf, an denen der Griff 22 mittels einer Schraubverbindung befestigbar ist. Der Griff 22 kann zu diesem Zweck zweiteilig aufgebaut sein, wobei ein Befestigungsteil der Schraubbefestigung an der Griffmulde 20 dient und eine Aufnahme für die Griffplatte 24 aufweist. Die Griffplatte 24 kann mittels Verklemmen, Vernieten oder Verschrauben an dem Befestigungsteil befestigt sein.

Zur Verbesserung des haptischen Feedbacks kann die Griffplatte 24 an einer oberen und/oder an einer unteren Kante eine Wulst, beispielsweise mit einem im Wesentlichen kreis- oder ellipsenförmigen Querschnitt, aufweisen.

Für weitere Einzelheiten zur Herstellung und Aufbau des Türblatts wird auf die bereits oben genannten Patentanmeldungen verwiesen.

Wie aus den Fig. 1, 5 und 6 ersichtlich, kann die Griffmulde 20 in Draufsicht auf die Vorderseite des Türblatts 14 eine rechteckige Kontur haben, deren längere Seiten sich in Höhenrichtung erstrecken, wobei die Schräge 28 unten und die Abrundung 26 oben angeordnet ist. Dies ergibt eine besonders ergonomische Gestaltung.

Die vertieften Bereiche der Griffmulde 20 sind bei der in Fig. 5 dargestellten Ausführungsform farblich abgesetzt, was eine neuartige Optik und neue Designgestaltungsmöglichkeiten schafft. Insbesondere weisen die vertieften Bereiche eine Carbon-Optik auf.

In den Fig. 7 und 8 sind unterschiedlich mögliche optische Ausgestaltungen zusammengestellt. Die Griffmulde 20 kann demnach auch derart ausgestaltet sein, dass die Schräge 28 seitlich zu dem Griff hinführt.

Insgesamt ermöglicht die besondere Form der Griffmulde 20 ein intuitives Hinführen von Händen hin zu dem Griff, so dass ein Benutzer den Griff auch im Dunkeln leicht und schnell und intuitiv ertastet. Vorzugsweise wird durch abgerundete Kanten und Schrägen ein sehr angenehmes Tastgefühl und eine hochwertige Haptik geschaffen.

### Bezugszeichenliste:

- 10: Haustür
- 12: Zarge
- 14: Türblatt
- 16: erstes Paneel (außen)
- 18: Hohlraum
- 20: Mulde oder Griffvertiefung
- 22: Griff
- 24: Griffplatte
- 26: Abrundung
- 28: Schräge
- 30: Breitseite
- 32: Seitenwandungen
- 34: Paneelaußenebene
- 36: Greifbereich
- 38: Auslaufbereich
- 40: Rand
- 42: Gewindeöffnung

## Patentansprüche

1. Haustür-Türblatt (14) mit einem ersten Paneel (16), das die Außenseite bildet, einem zweiten Paneel, das die Innenseite bildet, und einem Türblattrahmen, auf oder an dem die Paneele gehalten sind, wobei das erste Paneel eine in einen von den Paneelen (16) und dem Türblattrahmen aufgespannten Hohlraum hinein eingebuchtete Griffvertiefung oder Mulde (20) und einen Haustürgriff (22) in oder an der Mulde (20) hat, wobei die Mulde (20) im Bereich eines zu hintergreifenden Greifbereichs (36) des Griffes (22) eine Abrundung (26) zum Erleichtern des Einführens von Fingern in die Griffvertiefung oder Mulde (20) aufweist, wobei der Haustürgriff (22) im Wesentlichen bündig mit der Paneelaußenebene (34) des ersten Paneels angeordnet ist, wobei die Griffvertiefung oder Mulde (20) auf einer dem Greifbereich gegenüberliegenden Seite des Griffes (22) in einem Auslaufbereich (38) weiter über den Griff hinaus geführt ist **dadurch gekennzeichnet, dass** die Griffvertiefung oder Mulde (20) in dem Auslaufbereich (38) mit einer Abschrägung zu der Paneelaußenebene hin ausläuft, wobei der Auslaufbereich (38) eine ebene Oberfläche aufweist.

2. Türblatt nach Anspruch 1, **dadurch gekennzeichnet, dass** das Türblatt wenigstens eine Dicke von 8 cm, insbesondere wenigstens 10 cm aufweist und dass die Griffvertiefung oder Mulde (20) wenigstens im Bereich des Greifbereichs (36) eine Tiefe von wenigstens 4 cm, insbesondere wenigstens 6 cm aufweist.

3. Türblatt nach einem der voranstehenden Ansprüche, **dadurch gekennzeichnet, dass** ein Querschnitt des Greifbereichs (36) die Form eines Kreisausschnitts, eines Parabelausschnitts oder eines Hyperbelausschnitts hat.

## Claims

1. House door leaf (14) having a first panel (16) forming the outer face, a second panel forming the inner face, and a door leaf frame on or at which the panels are held, wherein the first panel includes a handle indentation or recess (20) indented into a cavity formed by said panels (16) and said door leaf frame and including a house door handle (22) in or on said recess (20), wherein the recess (20) has a rounding (26) in the region of a to be-engaged handle part (36) of the handle (22) for facilitating the insertion of one's fingers into the handle indentation or recess (20), wherein the house door handle (22) is arranged substantially flush with the panel outer plane (34) of the first panel, wherein the handle indentation or recess (20) is extended beyond the handle in a finishing zone (38) on a side of the handle (22) opposite the handle part, **characterized in that** the handle indentation or recess (20) tapers out towards the panel outer plane, wherein said finishing zone (38) has a smooth surface.

2. Door leaf according to claim 1, **characterized in that** the door leaf has a thickness of at least 8 cm, particularly at least 10 cm, and that the handle indentation or recess (20) has a depth of at least 4 cm, particularly at least 6 cm, at least in the region of the handle part (36).

3. Door leaf according to one of the preceding claims, **characterized in that** the cross section of the handle part (36) has the form of a section of a circle, the form a section of a parabola or the form of a section of a hyperbola.

## Revendications

1. Vantail de porte d'entrée (14) comprenant un premier panneau (16) qui forme sa face externe, un second panneau qui forme sa face interne et un cadre de vantail de porte sur ou dans lequel sont maintenus les panneaux, dans lequel le premier panneau comporte une cavité ou un évidement de préhension (20) situé en retrait dans un espace creux enserré par les panneaux (16) et le cadre de vantail de porte, et une poignée de porte d'entrée (22) montée dans ou sur la cavité (20), la cavité (20) comprenant dans le domaine d'une zone de préhension (36) de la poignée (22) dans laquelle on doit s'engager par l'arrière, un arrondi (26) permettant de faciliter l'introduction de doigts dans la cavité ou l'évidement de préhension (20), la poignée de la porte d'entrée (22) étant essentiellement en alignement avec le plan externe (34) du premier panneau, la cavité ou l'évidement de préhension (20) s'étendant au-delà de la poignée sur la face de la poignée (22) située à l'opposé de la zone de préhension, dans une zone de sortie,
**caractérisé en ce que**
la cavité ou l'évidement de préhension (20) s'étend dans la zone de sortie (38) par un biseau vers le plan externe du panneau, la zone de sortie (38) ayant une surface plane.

2. Vantail de porte conforme à la revendication 1,
**caractérisé en ce qu'**
il a une épaisseur d'au moins 8 cm, en particulier d'au moins 10 cm et la cavité ou l'évidement de préhension (20) a, au moins dans le domaine de la zone de préhension (36) une profondeur d'au moins 4 cm, en particulier d'au moins 6 cm.

3. Vantail de porte conforme à l'une des revendications précédentes,
**caractérisé en ce que**
la section de la zone de préhension (36) a la forme d'un secteur circulaire, d'un secteur parabolique ou d'un secteur hyperbolique.
